# EUROPÄISCHE PATENTSCHRIFT

(11) **EP 3 572 570 B1**
(45) Veröffentlichungstag und Bekanntmachung des Hinweises auf die Patenterteilung: **18.05.2022**
(21) Anmeldenummer: 18173788.3
(22) Anmeldetag: 23.05.2018
(51) Int. Cl.: D04B 1/26

(54) **KOMPRESSIONSARTIKEL**
COMPRESSION ARTICLE
ARTICLE DE COMPRESSION

(43) Veröffentlichungstag der Anmeldung: 27.11.2019
(73) Patentinhaber: BSN-Jobst GmbH, 46446 Emmerich (DE)
(72) Erfinder: PLATZ, Sascha, 47533 Kleve (DE); FRANKENBERG, Bernhard, 37351 Silberhausen (DE); BAUER, Joachim, 22559 Hamburg (DE)
(74) Vertreter: Nederlandsch Octrooibureau

(56) Entgegenhaltungen:
- EP-A1- 1 621 164
- EP-A1- 2 848 235
- EP-A1- 3 085 822
- EP-A1- 3 251 641
- WO-A1-03/040449
- DE-B3-102015 115 228
- DE-U1-202017 100 286
- US-A- 4 527 402

## Beschreibung

Die Erfindung bezieht sich auf einen auf einer Strickmaschine erzeugten Kompressionsartikel, bei dem jeweils die Maschenanzahl je Maschenreihe dem radialen Umfang des durch den Kompressionsartikel zu behandelnden Körperteils angepasst ist.

Insbesondere zur Vermeidung oder Behandlung von Ödemen, Varikosen, venöser Insuffizienz sowie nach venenchirurgischen Eingriffen werden solche Kompressionsartikel in Form von Kompressionsstrümpfen, Kompressionshandschuhen, Fußkappen und dergleichen eingesetzt. Entsprechende Beispiele sind in den Dokumenten DE 10 2015 115228 B3, EP 1 621 164 A1, WO 03/040449 A1, US 4 527 402 A und EP 2 848 235 A1 beschrieben.

Weitere elastische Artikel sind Gelenkbandagen oder auch Verbrennungsbandagen. Im Sport werden stützende Bandagen zum Schutz vor Verletzungen und teilweise auch zur Leistungserhöhung eingesetzt.

Diese Artikel werden wegen der guten elastischen Eigenschaften vorwiegend als Gestricke hergestellt, wobei eine Fertigung auf einer Flachstrickmaschine die Regel ist. Der Artikel wird dabei als flachliegendes Gestrick hergestellt, dessen Längsränder anschließend zusammengenäht werden, sodass sich der gewünschte dreidimensionale Artikel ergibt. Das flachliegende Gestrick wird dabei in Bereichen, in denen der zu behandelnde Körperteil einen größeren Umfang aufweist mit mehr Maschen je Maschenreihe gestrickt als in Bereichen eines geringeren Umfangs. Die Maschenzunahmen und die Maschenminderungen erfolgen dabei an den Rändern des flachliegenden Gestricks. Dies bedeutet, dass nach dem Schließen der Längsnaht des flachliegenden Gestricks diese Längsnaht einen gekrümmten Verlauf hat, während der gegenüberliegende Umfangsbereich des Kompressionsartikels in Längsrichtung absolut gerade verläuft. Die Form des Kompressionsartikels bildet somit die Anatomie des Körperteils nur unvollkommen nach. Insbesondere fallen die Längsachsen des Kompressionsartikels und des Körperteils nicht zusammen.

Bei Patienten sind Ausbeulungen und Formänderungen am betroffenen Körperteil jedoch an allen Umfangsstellen möglich. Ein Unterschenkel eines solchen Patienten kann daher nicht nur die muskelbedingte Umfangserweiterung im Wadenbereich, sondern auch Ausbeulungen im Schienbeinbereich aufweisen. Daher sind die bisher erhältlichen Kompressionsartikel selbst bei einem genauen Vermessen des Körperteils und einer Maßanfertigung des Kompressionsartikels nicht ausreichend passend. Zudem ist die heute eingesetzte, oben beschriebene Flachstrick-Technologie für die Herstellung derartiger Produkte nur bedingt geeignet. Der Erfindung liegt daher die Aufgabe zugrunde, Kompressionsartikel mit einer verbesserten Passform zur Verfügung zu stellen.

Die Aufgabe wird gelöst durch einen Kompressionsartikel, hergestellt aus einem auf einer Strickmaschine, insbesondere einer Flachstrickmaschine erzeugten Gestrick, bei dem jeweils die Maschenanzahl je Maschenreihe dem radialen Umfang des durch den Kompressionsartikel zu behandelnden Körperteils angepasst ist, wobei der Kompressionsartikel ein Kompressionsstrumpf ist, und der dadurch gekennzeichnet ist, dass er zur Anpassung an die Form des zu behandelnden Körperteils in Umfangsrichtung mehrere über seinen Umfang verteilte Stellen aufweist, an denen in einer Maschenreihe eine Maschenzunahme und/oder eine Maschenminderung erfolgt, und dass außerdem die Anzahl der Maschen in Maschenstäbchenrichtung über den Umfang des Kompressionsartikels variiert und der Kompressionsartikel dadurch zusätzlich der Form des zu behandelnden Körperteils in Körperteillängsrichtung angepasst ist.

Der erfindungsgemäße Kompressionsartikel zeichnet sich dadurch aus, dass Maschenzunahmen und/oder Maschenminderungen an denjenigen Umfangsstellen erfolgen, an denen das zu stützende Körperteil ebenfalls eine Änderung seines Umfangs erfährt und nicht mehr nur im Bereich der Längsnaht des Artikels. Außerdem ist die Passform in Längsrichtung verbessert, in dem auch die Anzahl der Maschen in Maschenstäbchenrichtung des Kompressionsartikels über dessen Umfang variiert. So kann beispielsweise ein Kompressionsstrumpf gemäß der Erfindung im Wadenbereich mehr Maschenreihen aufweisen als im Schienbeinbereich. Damit lässt sich nicht nur eine bessere Passform des Kompressionsartikels, sondern auch eine gleichmäßigere Verteilung des Kompressionsdrucks auf den Körperteil erzielen. Der dreidimensional gestrickte Artikel hat daher neben einer verbesserten Passform auch eine verbesserte Wirksamkeit.

Bevorzugt kann der Kompressionsartikel so gestrickt sein, dass seine zentrale Längsachse mit der zentralen Längsachse des zu versorgenden Körperteils übereinstimmt. Dadurch lassen sich besonders gleichmäßige Druckverhältnisse über den Umfang des Körperteils erreichen.

Weiter ist es von Vorteil, wenn der Kompressionsartikel als dreidimensionales Flach- oder Rundgestrick hergestellt ist. Durch Maschenanhäufungen in einem mittleren Bereich des Gestricks entsteht ein dreidimensionales Gebilde. Der Kompressionsartikel kann aber auch als ein nahtloses Schlauchrund-Gestrick hergestellt werden und dadurch eine dreidimensionale Form erhalten. Der Schritt des anschließenden Zusammennähens der Ränder des Gestricks kann dann entfallen.

Vorzugsweise kann der Kompressionsartikel zusätzlich unter Verwendung von Spickeltechniken hergestellt sein. Mit Spickeltechniken in Verbindung mit der über den Umfang verteilten Maschenzunahme und/oder Maschenabnahme lassen sich nahezu beliebige dreidimensionale Strukturen herstellen.

Bei einer bevorzugten Ausgestaltung kann der Kompressionsartikel aus mehreren streifenförmigen Teilabschnitten gebildet sein, die in Umfangsrichtung des Kompressionsartikels durch Zonen mit Maschenzunahmen und/oder Maschenabnahmen voneinander getrennt sind.

Je nach der Anzahl der Teilabschnitte lassen sich somit auf technisch relativ einfache Weise Kompressionsartikel herstellen, bei denen eine Maschenzunahme und/oder eine Maschenminderung an mehreren Umfangsstellen vorhanden ist. Die Seitenränder der Teilabschnitte können dabei folglich auch nicht parallel zueinander verlaufen.

Außerdem können zumindest einige der Teilabschnitte eine unterschiedliche Anzahl von Maschenreihen bzw. eine unterschiedliche Länge der Maschenstäbchen (= Anzahl von Maschen pro Maschenstäbchen) aufweisen, um den Kompressionsartikel auch an die Kontur des Körperteils in dessen Längsrichtung gut anpassen zu können. Vorzugsweise kann dabei die Aufteilung des Gestricks in Teilabschnitte, die Maschenzahl je Maschenreihe in den Teilabschnitten und die Anzahl von Maschenreihen je Teilabschnitt entsprechend aus bei der Vermessung des zu stützenden Körperteils gewonnenen Daten bestimmt werden.

Der Kompressionsartikel wird außerdem in an sich bekannter Weise zumindest teilweise unter Verwendung von elastischen Garnen hergestellt .

Die elastischen Fäden können dabei die Grundbindung des Artikels bilden und/oder als Schuss- und/oder Kettfäden eingebunden sein.

Bei bestimmten Ausführungsformen ergeben sich weitere Vorteile, wenn der auf den Körperteil durch den Kompressionsartikel ausgeübte Kompressionsdruck vom distalen Ende des Artikels zum proximalen Ende hin abnimmt. Diese Maßnahme unterstützt das Ableiten von Lymphflüssigkeit zum Herz hin und begünstigt damit das Ausscheiden überschüssiger Flüssigkeit aus dem Körper.

Der Kompressionsartikel kann aus einem doppelflächigen oder doppellagigen Gestrick hergestellt sein. Das Gestrick kann beispielsweise aus einer R-R-Bindung hergestellt sein. Oder es kann mehrere R-L-Lagen aufweisen, die flächig oder punktuell miteinander verbunden sind.

Die Erfindung betrifft außerdem ein erstes Verfahren zur Herstellung eines Kompressionstrumpfes auf einer Strickmaschine, insbesondere einer Flachstrickmaschine, mit den folgenden Schritten:
- Vermessen des durch den Kompressionsartikel zu stützenden Körperteils an einzelnen Messpunkten;
- Auswahl eines Grundschnittes für den Kompressionsartikel aus einem Katalog, dessen Maße am besten mit dem vermessenen Körperteil übereinstimmen;
- Korrektur der Maschenzahl der Maschenreihen und der Anzahl der Maschen in den einzelnen Maschenstäbchen des Grundschnittes entsprechend den Maßen des Körperteils in Umfangs- und Körperteillängsrichtung zwischen den Messpunkten, wobei der korrigierte Grundschnitt durch Berechnen mehrerer längs verlaufender, den Kompressionsartikel (10) bildende, Teilabschnitte hergestellt wird, wobei die Teilabschnitte (11 bis 14) in Umfangsrichtung des Kompressionsartikels (10) jeweils durch Zonen (15 bis an ihren Längsrändern, in denen die Maschenzahl der Maschenreihen des Gestricks (10) vermindert und/oder vergrößert wird, voneinander getrennt sind und wobei zumindest einige der Teilabschnitte eine unterschiedliche Anzahl von Maschenreihen aufweisen;
- Stricken des korrigierten Grundschnittes auf einer Strickmaschine, insbesondere einer Flachstrickmaschine.

Dieses Verfahren eignet sich insbesondere zur Herstellung von Kompressionsartikeln mit sehr guter Passform.

Anzahl der Teilabschnitte kann vorgegeben sein oder frei gewählt werden.

Ein alternatives Verfahren zur Herstellung eines Kompressionsstrumpfes auf einer Strickmaschine, insbesondere einer Flachstrickmaschine nach der Erfindung umfasst die folgenden Schritte:
- Vermessen des durch den Kompressionsartikel zu stützenden Körperteils durch Scannen des Körperteils;
- Berechnung der notwendigen Maschenanzahl je Maschenreihe entsprechend dem gemessenen Umfang des Körperteils im durch die Maschenreihe abgedeckten Bereich des Körperteils;
- Berechnung derjenigen, über den Umfang des Kompressionsartikels verteilten, Stellen innerhalb jeder Maschenreihe, an denen eine Maschenzu- und/oder -abnahme im Vergleich zur vorangehenden Maschenreihe erforderlich ist, sodass im angezogenen Zustand des Kompressionsartikels die zentrale Längsachse des Kompressionsgestricks mit der zentralen Längsachse des Körperteils übereinstimmt;
- Berechnung der notwendigen Anzahl von Maschen je Maschenstäbchen des Kompressionsartikels zur Abdeckung des Körperteils in dessen Längsrichtung;
- Stricken des Kompressionsartikels auf einer Flachstrickmaschine unter Verwendung der berechneten Maschenzahlen je Maschenreihe, den berechneten Stellen einer Maschenzu- und/oder -abnahme in den Maschenreihen und den berechneten notwendigen Anzahlen von Maschen je Maschenstäbchen.

Dieses Verfahren erfordert das vollständige Scannen des zu stützenden Körperteils. Aus diesen Messdaten werden dann Maschenreihe für Maschenreihe die erforderliche Maschenzahl und/oder Spickelpunkte für die optimale Passform des Kompressionsartikels berechnet. Eine Maschenzunahme oder eine Maschenminderung kann an jeder Stelle innerhalb einer Maschenreihe erfolgen, nicht nur an den Rändern von Teilabschnitten. Dieses aufwändigere Verfahren eignet sich insbesondere zur Herstellung von Kompressionsartikeln für Patienten mit Beschwerden, für die eine hervorragende Passform und eine optimale Kompressionsdruckverteilung unerlässlich sind.

Im Folgenden wird ein bevorzugtes Ausführungsbeispiel eines erfindungsgemäßen Kompressionsartikels mit Bezug auf die Zeichnung näher beschrieben.

Dabei zeigen:
- Fig. 1: eine Draufsicht auf Teilabschnitte eines Grundschnitts für einen Kompressionsartikel;
- Fig. 2: der Kompressionsartikel aus Fig. 1 nach Fertigstellung auf einer Flachstrickmaschine.

Der in den Fig. 1 und 2 gezeigte Kompressionsartikel 10 wird im dargestellten Beispiel auf einer Flachstrickmaschine hergestellt und im Entwurfsstadium in vier Teilabschnitte 11, 12, 13 und 14 aufgeteilt, die zwischen sich Zonen 15 - 18 definieren, in denen eine Maschenzunahme und/oder eine Maschenminderung erfolgt. Die vier Teilabschnitte 11 bis 14 werden dabei mit gemeinsamen Fadenführern gestrickt, sodass sich das in Fig. 2 gezeigte, fertige Gestrick ergibt. Die Darstellung in Fig. 1 dient jedoch der besseren Erläuterung des Herstellungsverfahrens des Artikels 10.

Jeder der Teilabschnitte 11 bis 14 wird in den Zonen 15 bis 18 an den Längsrändern der Teilabschnitte 11 bis 14 bezüglich der Maschenzahl in jeder Maschenreihe derart angepasst, dass das fertige Kompressionsgestrick 10 in seiner Form einem zu stützenden Körperteil optimal angepasst ist. Dazu werden Messdaten des Körperteils zunächst dazu verwendet, einen Grundschnitt für den Kompressionsartikel 10 aus einem Set verfügbarer Schnitte auszuwählen, der bereits nahe an der erforderlichen Form des Kompressionsartikels 10 liegt. Die Schnitte der Teilabschnitte 11 bis 14 dieses Grundschnitts werden anschließend so korrigiert, dass die Passform des aus den Teilabschnitten zusammengesetzten Kompressionsartikels 10 der Form des Körperteils optimal angepasst ist. Diese Korrektur geschieht durch Anpassen der Maschenzahl je Maschenreihe in den Zonen 15 bis 18 an den Längsrändern der Teilabschnitte 11 bis 14 sowie dem Vorsehen von Spickelzonen 19 zumindest in einigen der Teilabschnitte 11 bis 14. Somit wird auch die Länge der Maschenstäbchen der Teilabschnitte 11 bis 14 entsprechend der Körperteilform variiert. Insgesamt entsteht somit der in Fig. 2 gezeigte dreidimensionale Kompressionsartikel 10, der nur noch durch eine Längsnaht geschlossen werden muss.

## Patentansprüche

1. Kompressionsartikel, hergestellt aus einem auf einer Strickmaschine, insbesondere einer Flachstrickmaschine, erzeugten Gestrick, bei dem jeweils die Maschenanzahl je Maschenreihe dem radialen Umfang des durch den Kompressionsartikel (10) zu behandelnden Körperteils angepasst ist, wobei der Kompressionsartikel (10) ein Kompressionsstrumpf ist, **dadurch gekennzeichnet, dass** der Kompressionsartikel (10) zur Anpassung an die Form des zu behandelnden Körperteils in Umfangsrichtung mehrere über seinen Umfang verteilte Stellen aufweist, an denen in einer Maschenreihe eine Maschenzunahme und/oder eine Maschenminderung erfolgt, und dass außerdem die Anzahl der Maschen in Maschenstäbchenrichtung über den Umfang des Kompressionsartikels (10) variiert und der Kompressionsartikel damit zusätzlich der Form des zu behandelnden Körperteils in Körperteillängsrichtung angepasst ist.

2. Kompressionsartikel nach Anspruch 1, **dadurch gekennzeichnet, dass** seine zentrale Längsachse mit der zentralen Längsachse des zu versorgenden Körperteils im angezogenen Zustand übereinstimmt.

3. Kompressionsartikel nach Anspruch 1 oder 2, **dadurch gekennzeichnet, dass** er als dreidimensionales Flach- oder Rundgestrick hergestellt ist.

4. Kompressionsartikel nach Anspruch 1 oder 2, **dadurch gekennzeichnet, dass** er als nahtloses Schlauchrund-Gestrick hergestellt ist.

5. Kompressionsartikel nach einem der vorhergehenden Ansprüche, **dadurch gekennzeichnet, dass** er unter Verwendung von Spickeltechniken hergestellt ist.

6. Kompressionsartikel nach einem der vorhergehenden Ansprüche, **dadurch gekennzeichnet, dass** er aus mehreren, vorzugsweise vier, streifenförmigen Teilabschnitten (11 bis 14) gebildet ist, die in Umfangsrichtung des Kompressionsartikels durch Zonen (15 bis 18) an ihren Längsrändern mit einer Maschenzunahme und/oder einer Maschenabnahme voneinander getrennt sind.

7. Kompressionsartikel nach Anspruch 6, **dadurch gekennzeichnet, dass** die Seitenränder der Teilabschnitte (11 bis 14) nicht parallel zueinander verlaufen.

8. Kompressionsartikel nach Anspruch 6 oder 7, **dadurch gekennzeichnet, dass** zumindest einige der Teilabschnitte (11 bis 14) eine unterschiedliche Anzahl von Maschenreihen aufweisen.

9. Kompressionsartikel nach einem der Ansprüche 6 bis 8, **dadurch gekennzeichnet, dass** die streifenförmigen Teilabschnitte (11 bis 14) mit gemeinsamen Fadenführern gestrickt sind.

10. Kompressionsartikel nach einem der vorhergehenden Ansprüche, **dadurch gekennzeichnet, dass** er zumindest teilweise unter Verwendung von elastischen Garnen hergestellt ist.

11. Kompressionsartikel nach Anspruch 10, **dadurch gekennzeichnet, dass** die elastischen Garne die Grundbindung des Gestricks bilden und/oder als Schuss- und/oder Kettfäden in das Gestrick eingebunden sind.

12. Kompressionsartikel nach einem der vorhergehenden Ansprüche,
**dadurch gekennzeichnet, dass** der auf den Körperteil, im angezogenen Zustand, ausgeübte Kompressionsdruck vom distalen Ende des Artikels (10) zum proximalen Ende hin abnimmt.

13. Kompressionsartikel nach einem der vorhergehenden Ansprüche,
**dadurch gekennzeichnet, dass** er aus einem doppellagigen oder doppelflächigen Gestrick hergestellt ist.

14. Verfahren zur Herstellung eines Kompressionsartikels auf einer Strickmaschine, insbesondere einer Flachstrickmaschine, wobei der Kompressionsartikel ein Kompressionsstrumpf ist, mit den Schritten:
- Vermessen des durch den Kompressionsartikel (10) zu stützenden Körperteils an einzelnen Messpunkten;
- Auswahl eines Grundschnittes für den Kompressionsartikel (10) aus einem Katalog, dessen Maße am besten mit dem vermessenen Körperteil übereinstimmen;
- Korrektur der Maschenzahl der Maschenreihen und der Anzahl der Maschen in den einzelnen Maschenstäbchen des Grundschnittes entsprechend den Maßen des Körperteils in Umfangs- und Körperteillängsrichtung zwischen den Messpunkten, wobei der korrigierte Grundschnitt durch Berechnen mehrerer längs verlaufender, den Kompressionsartikel (10) bildende, Teilabschnitte hergestellt wird, wobei die Teilabschnitte (11 bis 14) in Umfangsrichtung des Kompressionsartikels (10) jeweils durch Zonen (15 bis 18) an ihren Längsrändern, in denen die Maschenzahl der Maschenreihen des Gestricks (10) vermindert und/oder vergrößert wird, voneinander getrennt sind und wobei zumindest einige der Teilabschnitte eine unterschiedliche Anzahl von Maschenreihen aufweisen;
- Stricken des korrigierten Grundschnittes auf einer Strickmaschine, insbesondere einer Flachstrickmaschine.

15. Verfahren zur Herstellung eines Kompressionsartikels (10) auf einer Strickmaschine, insbesondere einer Flachstrickmaschine, wobei der Kompressionsartikel ein Kompressionsstrumpf ist, mit der Schritten:
- Vermessen des durch den Kompressionsartikel (10) zu stützenden Körperteils durch Scannen des Körperteils;
- Berechnung der notwendigen Maschenanzahl je Maschenreihe entsprechend dem gemessenen Umfang des Körperteils im durch die Maschenreihe abgedeckten Bereich des Körperteils;
- Berechnung derjenigen, über den Umfang des Kompressionsartikels (10) verteilten, Stellen innerhalb jeder Maschenreihe, an denen eine Maschenzu- und/oder -abnahme im Vergleich zur vorangehenden Maschenreihe erforderlich ist, sodass im angezogen Zustand des Kompressionsartikels, die zentrale Längsachse des Kompressionsgestricks (10) mit der zentralen Längsachse des Körperteils übereinstimmt;
- Berechnung der notwendigen Anzahl von Maschen je Maschenstäbchen des Kompressionsartikels (10) zur Abdeckung des Körperteils in dessen Längsrichtung;
- Stricken des Kompressionsartikels (10) auf einer Flachstrickmaschine unter Verwendung der berechneten Maschenzahlen je Maschenreihe, den berechneten Stellen einer Maschenzu- und/oder -abnahme in den Maschenreihen und den berechneten notwendigen Anzahlen von Maschen je Maschenstäbchen.

## Claims

1. A compression article, which is produced from a knitted fabric created on a knitting machine, in particular a flat-bed knitting machine, and in which respectively the number of stitches per stitch row is matched to the radial circumference of the body part to be treated by the compression article (10), wherein the compression article (10) is a compression stocking/sleeve **characterized in that**, in order to match in the circumferential direction the shape of the body part to be treated, the compression article (10) has a plurality of locations which are distributed over its circumference and at which, in a stitch row, a stitch increase and/or a stitch reduction is realized, and **in that**, moreover, the number of stitches in the wale direction varies over the circumference of the compression article (10) and the compression article is hence additionally matched, in the longitudinal direction of the body part, to the shape of the body part to be treated.

2. The compression article as claimed in claim 1, **characterized in that**, as worn, its central longitudinal axis conforms to the central longitudinal axis of the body part to be treated.

3. The compression article as claimed in claim 1 or 2, **characterized in that** it is produced as a three-dimensional flat or circular knitted fabric.

4. The compression article as claimed in claim 1 or 2, **characterized in that** it is produced as a seamless tubular knitted fabric.

5. The compression article as claimed in one of the preceding claims, **characterized in that** it is produced using gusseting techniques.

6. The compression article as claimed in one of the preceding claims, **characterized in that** it is formed of a plurality, preferably four, strip-shaped segments (11 to 14), which, in the circumferential direction of the compression article, are separated from one another by zones (15 to 18) at their longitudinal edges comprising a stitch increase and/or a stitch decrease.

7. The compression article as claimed in claim 6, **characterized in that** the side margins of the segments (11 to 14) are non-parallel to one another.

8. The compression article as claimed in claim 6 or 7, **characterized in that** at least some of the segments (11 to 14) have a different number of stitch rows.

9. The compression article as claimed in one of claims 6 to 8, **characterized in that** the strip-shaped segments (11 to 14) are knitted with common thread guides.

10. The compression article as claimed in one of the preceding claims, **characterized in that** it is produced at least partially using elastic yarns.

11. The compression article as claimed in claim 10, **characterized in that** the elastic yarns form the ground weave of the knitted fabric and/or are integrated as weft and/or warp threads into the knitted fabric.

12. The compression article as claimed in one of the preceding claims, **characterized in that**, as worn, the compression pressure exerted on the body part decreases from the distal end of the article (10) toward the proximal end.

13. The compression article as claimed in one of the preceding claims, **characterized in that** it is produced from a double-layered or double-faced knitted fabric.

14. A method for producing a compression article on a knitting machine, in particular a flat-bed knitting machine, wherein the compression article is a compression stocking/sleeve, the method having steps of:
- measurement of the body part to be supported by the compression article (10) at individual measuring points;
- selection of a base pattern for the compression article (10) from a catalogue, the measurements of which best conform to the measured body part;
- adjustment of the stitch count of the stitch rows and of the number of stitches in the individual wales of the base pattern in accordance with the measurements of the body part in the circumferential and longitudinal direction of the body part between the measuring points, wherein the revised base pattern is produced by calculating a plurality of longitudinally extending segments forming the compression article, wherein the segments (11 to 14) are respectively separated from one another in the circumferential direction of the compression article by zones (15 to 18) at their longitudinal edges in which the stitch count of the stitch rows of the knitted fabric (10) is reduced and/or increased and wherein a least some of the segments have a differing number of stitch rows;
- knitting of the revised base pattern on a knitting machine, in particular a flat-bed knitting machine.

15. A method for producing a compression article (10) on a knitting machine, in particular a flat-bed knitting machine, wherein the compression article is a compression stocking/sleeve, the method having steps of:
- measurement of the body part to be supported by the compression article (10), by scanning of the body part;
- calculation of the necessary number of stitches per stitch row in accordance with the measured circumference of the body part in that region of the body part that is covered by the stitch row;
- calculation of those points within each stitch row, distributed over the circumference, at which a stitch increase and/or decrease in comparison to the preceding stitch row is necessary, so that, as worn, the central longitudinal axis of the compression knitted fabric (10) conforms to the central longitudinal axis of the body part;
- calculation of the necessary number of stitches per wale of the compression article (10) for covering the body part in the longitudinal direction thereof;
- knitting of the compression article (10) on a flat-bed knitting machine, using the calculated stitch counts per stitch row, the calculated points of a stitch increase and/or decrease in the stitch rows, and the calculated necessary numbers of stitches per wale.

## Revendications

1. - Article de contention, fabriqué à partir d'un tricot produit sur une machine à tricoter, en particulier une machine à tricoter rectiligne, dans lequel à chaque fois le nombre de mailles par rangée de mailles est adapté à la périphérie radiale de la partie du corps devant être traité par l'article de contention (10), l'article de contention (10) étant un bas/manchon de contention, **caractérisé par le fait que** l'article de contention (10) présente, pour l'adaptation à la forme de la partie du corps à traiter, dans le sens de la périphérie, plusieurs emplacements répartis sur sa périphérie, sur lesquels a lieu, dans une rangée de mailles, une augmentation de mailles et/ou une diminution de mailles, et **par le fait qu'**en outre le nombre des mailles dans le sens des colonnes de mailles varie sur la périphérie de l'article de contention (10) et l'article de contention est par là adapté en plus à la forme de la partie du corps à traiter dans le sens longitudinal de la partie du corps.

2. - Article de contention selon la revendication 1, **caractérisé par le fait que** son axe longitudinal central coïncide avec l'axe longitudinal central de la partie du corps à soigner à l'état serré.

3. - Article de contention selon l'une des revendications 1 ou 2, **caractérisé par le fait qu'**il est fabriqué sous forme de tricot plat ou circulaire tridimensionnel.

4. - Article de contention selon l'une des revendications 1 ou 2, **caractérisé par le fait qu'**il est fabriqué sous forme de tricot circulaire tubulaire sans couture.

5. - Article de contention selon l'une des revendications précédentes, **caractérisé par le fait qu'**il est produite à l'aide de techniques d'élargissement.

6. - Article de contention selon l'une des revendications précédentes, **caractérisé par le fait qu'**il est formé de plusieurs sous-sections (11 à 14) en forme de bande, de préférence quatre, qui sont séparées les unes des autres dans le sens de la périphérie de l'article de contention par des zones (15 à 18) sur leurs bords longitudinaux avec une augmentation des mailles et/ou une diminution des mailles.

7. - Article de contention selon la revendication 6, **caractérisé par le fait que** les bords latéraux des sous-sections (11 à 14) s'étendent de façon non parallèle entre eux.

8. - Article de contention selon l'une des revendications 6 ou 7, **caractérisé par le fait qu'**au moins certaines des sous-sections (11 à 14) présentent un nombre différent de rangées de mailles.

9. - Article de contention selon l'une des revendications 6 à 8, **caractérisé par le fait que** les sous-sections (11 à 14) en forme de bande sont tricotées avec des guide-fils communs.

10. - Article de contention selon l'une des revendications précédentes, **caractérisé par le fait qu'**il est fabriqué au moins partiellement à l'aide de fils élastiques.

11. - Article de contention selon la revendication 10, **caractérisé par le fait que** les fils élastiques forment l'armure de base du tricot et/ou sont intégrés dans le tricot en tant que fils de trame et/ou de chaîne.

12. - Article de contention selon l'une des revendications précédentes, **caractérisé par le fait que** la pression de contention exercée sur la partie du corps, dans l'état serré, diminue de l'extrémité distale de l'article (10) à l'extrémité proximale.

13. - Article de contention selon l'une des revendications précédentes, **caractérisé par le fait qu'**il est fabriqué à partir d'un tricot double couche ou double face.

14. - Procédé de fabrication d'un article de contention sur une machine à tricoter, en particulier une machine à tricoter rectiligne, l'article de contention étant un bas de contention, ledit procédé comportant les étapes consistant à :
- mesurer la partie du corps à soutenir par l'article de contention (10) en des points de mesure individuels ;
- sélectionner dans un catalogue un patron de base pour l'article de contention (10) dont les dimensions correspondent le mieux à la partie du corps mesurée ;
- corriger le nombre de mailles des rangées de mailles et le nombre des mailles dans les colonnes de mailles individuelles du patron de base correspondant aux mesures de la partie du corps dans le sens de la périphérie et de la longueur de la partie du corps entre les points de mesure, le patron de base corrigé étant obtenu par calcul de plusieurs sous-sections formant l'article de contention (10), s'étendant longitudinalement, les sous-sections (11 à 14) étant séparées les unes des autres dans le sens de la périphérie de l'article de contention (10) à chaque fois par des zones (15 à 18) sur leurs bords longitudinaux dans lesquels le nombre de mailles des rangées de mailles du tricot (10) est diminué et/ou agrandi, et au moins quelques-unes des sous-sections présentant un nombre différent de rangées de mailles ;
- tricoter le patron de base corrigé sur une machine à tricoter, en particulier une machine à tricoter rectiligne.

15. - Procédé de fabrication d'un article de contention (10) sur une machine à tricoter, en particulier une machine à tricoter rectiligne, l'article de contention étant un bas de contention, ledit procédé comportant les étapes consistant à :
- mesurer la partie du corps à soutenir par l'article de contention (10) par balayage de la partie du corps ;
- calculer le nombre de mailles nécessaire par rangée de mailles correspondant à la périphérie mesurée de la partie du corps dans la zone de la partie du corps recouverte par la rangée de mailles ;
- calculer les emplacements, répartis sur la périphérie de l'article de contention (10), à l'intérieur de chaque rangée de mailles, sur lesquels une augmentation et/ou une diminution des mailles est nécessaire par comparaison avec la rangée de mailles précédente, de telle sorte que, dans l'état serré de l'article de contention, l'axe longitudinal central du tricot de contention (10) coïncide avec l'axe longitudinal central de la partie du corps ;
- calculer le nombre de mailles nécessaire par colonne de mailles de l'article de contention (10) pour le recouvrement de la partie du corps dans son sens longitudinal ;
- tricoter l'article de contention (10) sur une machine à tricoter rectiligne à l'aide des nombres de mailles calculés par rangée de mailles, des emplacements calculés d'une augmentation et/ou d'une diminution de mailles dans les rangées de mailles et des nombres nécessaires calculés de mailles par colonne de mailles.
